# FASCICULE DE BREVET EUROPEEN

(11) **EP 0 798 022 B1**
(45) Date de publication et mention de la délivrance du brevet: **08.05.2002**
(21) Numéro de dépôt: 97810133.5
(22) Date de dépôt: 10.03.1997
(51) Int. Cl.: A63C 17/14

(54) **Patin à roulettes en ligne**
Einspuriger Rollschuh
In-line skate

(30) Priorité: 28.03.1996 FR 9604130
(43) Date de publication de la demande: 01.10.1997
(73) Titulaire: SKIS ROSSIGNOL S.A., 38500 Voiron (FR)
(72) Inventeur: Gignoux, Pierre, 38700 Le Sappey-en-Chartreuse (FR)
(74) Mandataire: Meylan, Robert Maurice

(56) Documents cités:
- EP-A- 0 568 878
- EP-A- 0 600 274
- EP-A- 0 608 740
- EP-A- 0 656 220
- WO-A-95/03101
- US-A- 5 411 276

## Description

La présente invention concerne un patin à roulettes en ligne comprenant un châssis sur lequel sont montées, d'une part, au moins trois roulettes et, d'autre part, une chaussure dont la tige, éventuellement munie d'un collier, est capable de basculer vers l'arrière relativement au châssis, et un frein monté sur un support articulé sur le châssis, de préférence autour d'un axe parallèle à l'axe des roulettes, et actionné par le basculement de la tige, respectivement de son collier, vers l'arrière.

Par la suite, par "tige", on entendra aussi bien une tige équipée d'un collier qu'une tige sans collier.

De tels patins sont décrits dans les brevets US 5 435 579, 5 462 296 et 5 465 984 et dans le brevet EP 681 856. Tous ces patins comprennent un frein constitué d'un sabot monté à l'arrière du patin et destiné à freiner par frottement sur le sol. Ce sabot est articulé à l'arrière du châssis et il est actionné directement par le collier articulé sur la tige de la chaussure, par l'intermédiaire d'une barre de poussée. Le freinage exige un effort important de la jambe. D'autre part, lors du passage d'un obstacle, en particulier lors de la descente d'une marche d'escalier ou d'un trottoir, le sabot vient généralement buter sur la marche, ce qui non seulement provoque un freinage intempestif, mais se traduit par un choc sur le bas de la jambe.

De la demande de brevet WO 96/01 139 on connaît un patin comprenant un frein également constitué d'un sabot monté à l'extrémité d'un double levier en L en arrière du châssis portant les roulettes, ce levier étant articulé sur l'axe de l'avant dernière roulette et présentant un bras relié à un collier entourant la jambe du patineur, au-dessus de la chaussure.

Du brevet EP 0 600 274, on connaît en outre un patin à roulettes en ligne équipé d'un frein constitué d'un sabot articulé autour d'un axe horizontal entre les deux roulettes arrières et relié, d'un côté, par un câble de traction, au collier de la chaussure et, de l'autre côté, à un ressort de rappel, de telle manière qu'il freine sur la roulette arrière lorsque la jambe fléchit vers l'avant et qu'il freine sur l'avant dernière roulette lorsque la jambe fléchit vers l'arrière.

L'invention a pour but de réaliser un frein totalement intégré au châssis et actionnable par la tige de la chaussure avec un effort moindre et plus facile à doser.

Le patin selon l'invention est caractérisé en ce que le support de frein est un levier du deuxième genre qui s'étend au-dessus des deux roulettes arrières et dont une extrémité est articulée sur le châssis en un point situé en avant des deux roulettes arrières et l'autre extrémité est articulée avec une pièce de transmission s'étendant au-dessus du châssis, en arrière de la chaussure et destinée à être entraînée par la chaussure au moins lors de la flexion de la jambe vers l'arrière, et en ce que le frein est situé au-dessus des axes des roulettes, de telle manière que le basculement en arrière de la tige de la chaussure, respectivement de son collier, a pour effet d'appliquer le frein au moins sur la roulette arrière dans une direction au moins approximativement verticale.

Le frein agit de préférence simultanément sur les deux roulettes arrière. Il est avantageusement constitué d'une paire de disques montés rotativement et présentant des faces en regard tronconiques pour leur entraînement par les roulettes, le freinage se faisant par frottement sur les parois du châssis.

Le châssis étant généralement constitué d'une pièce profilée en U, le levier et le frein peuvent être montés à l'intérieur du châssis. Un tel frein est totalement intégré au châssis.

Contrairement au sabot freinant sur le sol, à l'arrière, le frein du patin selon l'invention peut avoir une course sensiblement plus faible, ce qui permet d'obtenir un freinage avec un déplacement réduit de la tige de la chaussure, c'est-à-dire un déplacement réduit de l'un des patins vers l'avant relativement à l'autre patin.

Le dessin annexé représente, à titre d'exemple, quelques modes d'exécution de l'invention.

La figure 1 est une vue de côté en position non freinée, d'un premier mode d'exécution.

La figure 2 est une vue partielle en coupe selon II-II de la figure 1.

La figure 3 représente le même patin en position freinée.

La figure 4 est une vue partielle d'un deuxième mode d'exécution.

La figure 5 est une vue partielle d'un troisième mode d'exécution.

La figure 6 est une vue partielle d'un quatrième mode d'exécution.

Le patin représenté aux figures 1 à 3 comprend un châssis 1, par exemple en aluminium, présentant un profil en U renversé formant deux plates-forme 1a et 1b sur lesquelles est fixée une chaussure comprenant une tige 2 sur laquelle est articulé un collier 3 autour d'un axe 4 dans la région malléolaire, ce collier étant destiné à entourer la cheville. Le châssis 1 est muni de quatre roulettes en ligne 5, 6, 7, 8. Entre les roulettes 6 et 7, approximativement au milieu du châssis 1 et entre les ailes de celui-ci est articulé,. par l'une de ses extrémités, un levier 9 autour d'un axe 10 parallèle aux axes des roulettes et monté entre les ailes du châssis 1. L'autre extrémité du levier 9 est articulée en un point 11, à l'extrémité d'une barre 12 s'appuyant, par une portée 12a, sur une console 13 du collier 3 de la chaussure. La barre 12 traverse la console 13 par une partie 12b entourée d'un ressort 14 travaillant en compression entre une butée solidaire de la partie 12b et la console 13.

Dans sa partie située à l'intérieur du châssis 1, le levier 9 est muni d'un support 15 dirigé vers le bas et portant un axe transversal 16 parallèle aux axes des roulettes. Sur cet axe 16 sont montés rotativement deux disques identiques 17 et 18 présentant des faces en regard tronconiques et des faces extérieures planes munies d'une garniture de frein. Les extrémités de l'axe 16 sont engagées dans deux lumières verticales 19 et 20 formées dans le châssis 1 à égale distance des axes des deux roulettes arrières 7 et 8.

Lors du basculement du collier de la chaussure vers l'arrière, la barre 12 actionne le levier 9, ce qui a pour effet d'appliquer les faces tronconiques des disques 17 et 18 sur les roulettes 7 et 8. Les disques 17 et 18 sont écartés par ces roulettes et appliqués contre les ailes du châssis 1 tout en étant entraînés en rotation par les roulettes. Le freinage se fait par friction contre le châssis. Lors du redressement du collier 3, le ressort 14 entraîne la barre 12 et avec elle le levier 9 vers le haut. Les disques n'appuient plus sur les roulettes et ils ne sont donc plus entraînés en rotation.

Les lumières 19 et 20 peuvent être utilisées pour guider l'axe 16 selon la médiatrice de la droite reliant les axes des roulettes 7 et 8. L'axe 16 pourrait dès lors être monté avec un jeu latéral dans le support 15, par exemple dans une lumière horizontale. L'axe d'articulation 10 du levier 9 pourrait alors être rapproché du frein, au-dessus de la roulette 7 de manière à augmenter l'effet de levier, tout en conservant une pression égale sur les roulettes 7 et 8.

Le levier 9 et la barre 12 pourraient être en une seule pièce présentant une flexibilité suffisante au coude correspondant à l'articulation 11.

Si la chaussure est fixée amoviblement au patin, la liaison entre le levier 9 et la chaussure doit pouvoir être supprimée. Un mode d'exécution satisfaisant cette condition est représenté partiellement à la figure 4, la partie non représentée étant identique à la figure 1. Le levier 9 est articulé à une barre filetée 21 vissée dans une douille 22 munie à son extrémité supérieure d'une barrette cylindrique transversale 23 venant s'engager, avec un certain pincement, dans un logement 24 du collier 3 formant cran d'accrochage et articulation pour la douille 22. La barrette 23 est introduite dans son logement 24 par une simple pression et elle peut être retirée de son logement par une simple traction radiale sur la barrette 23. La désolidarisation du collier et de la douille 22 est également exécutée pour le réglage de la longueur de la biellette, formée par la barre 21 et la douille 23, par la rotation de la douille 22.

Au lieu d'une liaison détachable, il est possible de réaliser un actionnement du levier par le collier sans liaison. Un mode d'exécution satisfaisant cette condition est représenté à la figure 5.

Le levier 9 n'est pas relié à la chaussure, mais à une pièce de transmission 25 s'étendant à l'arrière de la chaussure, au-dessus de la plateforme 1b, en direction du collier 3 en épousant l'arrondi de la tige 2. Cette pièce 25 présente une découpe 26 dans laquelle est logé un ressort 27 travaillant en compression entre le fond de la découpe et la plateforme 1b. La pièce 25 est retenue par le levier 9 dont l'articulation 11 vient en butée contre la plateforme 1b. La retenue pourrait également se faire par la venue en butée des disques 17 et 18 contre la plateforme 1b. Lors de son basculement en arrière, le collier 3 vient buter sur une portée 25a de la pièce de transmission 25 par son bord 3a et actionner le levier 9. La pièce 25 a donc la fonction d'un poussoir.

L'absence de liaison permanente entre le frein et le collier permet en outre à ce dernier d'osciller librement, en particulier vers l'avant, sans être gêné par frein.

Dans le mode d'exécution représenté à la figure 6, le levier 9 n'est pas relié au collier 3, mais il est articulé à une barre poussoir 28 guidée à travers une console 29 de la tige 2 de la chaussure et munie d'une tête 30. Un ressort 31, monté entre cette tête 30 et la console 29 maintient la barre 28 et le levier 9 en position haute. La longueur active de la barre 28 peut être modifiée à son articulation 11 avec le levier 9. Cette articulation est constituée d'une noix 32 articulée entre les bras du levier 9 et traversée par l'extrémité filetée 28a de la barre 28 sur laquelle est monté un écrou circulaire moleté 33 retenu axialemement dans la noix 32 selon une construction connue. Lors de son basculement en arrière, le collier 3 vient presser sur la tête 30 et actionner le frein.

L'invention est également applicable à une chaussure dont la tige n'est pas munie d'un collier, pour autant que la tige présente une souplesse suffisante permettant son basculement vers l'arrière.

## Revendications

1. Patin à roulettes en ligne comprenant un châssis (1) sur lequel sont montées, d'une part, au moins trois roulettes (5, 6, 7, 8) et, d'autre part, une chaussure dont la tige (2), éventuellement munie d'un collier (3) est capable de basculer vers l'arrière relativement au châssis, et un frein (17, 18) monté sur un support (9) articulé sur le châssis et actionné par le basculement de la tige, respectivement de son collier, vers l'arrière, **caractérisé en ce que** le support de frein est un levier du deuxième genre (9) qui s'étend au-dessus des deux roulettes arrières (7, 8) et dont une extrémité est articulée sur le châssis en un point (10) situé en avant des deux roulettes arrières et l'autre extrémité (11) est articulée avec une pièce de transmission (12; 21; 25; 28) s'étendant au-dessus du châssis, en arrière de la chaussure et destinée à être entraînée par la chaussure au moins lors de la flexion de la jambe vers l'arrière, et **en ce que** le frein (17, 18) est situé au-dessus des axes des roulettes, de telle manière que le basculement en arrière de la tige de la chaussure, respectivement de son collier, a pour effet d'appliquer le frein au moins sur la roulette arrière dans une direction au moins approximativement verticale.

2. Patin selon la revendication 1, **caractérisé en ce que** le frein est constitué d'au moins un corps de révolution monté sur un axe (16) engagé dans deux lumières verticales (19, 20) du châssis.

3. Patin selon la revendication 2, **caractérisé en ce que** le frein est constitué d'une paire de disques (17, 18) montés libre en rotation et en translation sur l'axe (16), les faces en regard de ces disques étant au moins approximativement tronconiques et les faces opposées étant munies d'une garniture de frein coopérant avec le châssis (1) pour le freinage.

4. Patin selon l'une des revendications 1 à 3, **caractérisé en ce que** le frein est situé entre les deux roulettes arrières (7, 8) de manière à freiner simultanément sur ces deux roulettes.

5. Patin selon l'une des revendications 1 à 4, **caractérisé en ce que** la pièce de transmission est constituée d'une barre (12; 21) reliée à la tige (2) de la chaussure, respectivement à son collier (3).

6. Patin selon la revendication 5, **caractérisé en ce que** la barre (21) et filetée et reliée à la tige, respectivement à son collier, par l'intermédiaire d'une douille (22) vissée sur la barre filetée.

7. Patin selon la revendication 6, **caractérisé en ce que** la douille (22) est accrochée amoviblement à la tige, respectivement au collier.

8. Patin selon l'une des revendications 1 à 4, **caractérisé en ce que** la pièce de transmission (25; 28) est maintenue en position haute par un moyen élastique (27; 31), la tige (2), respectivement son collier (3), venant buter sur cette pièce de transmission et actionner le frein, lors de son basculement en arrière.

9. Patin selon la revendication 8, dans lequel la tige (2) de la chaussure est munie d'un collier (3), **caractérisé en ce que** la pièce de transmission est constituée d'une barre (28) guidée par la tige de la chaussure, le collier (3) venant en butée contre l'extrémité supérieure de cette barre lors de son basculement en arrière et pousser la barre.

10. Patin selon la revendication 9, **caractérisé en ce que** la barre (28) est reliée au levier (9) par une articulation à noix (32) et écrou (33) permettant de modifier la longueur active de la barre.

## Patentansprüche

1. Einspuriger Rollschuh mit einem Rollgestell (1), auf dem einerseits wenigstens drei Rollen (5, 6, 7, 8) und andererseits ein Schuh montiert sind, dessen eventuell mit einer Manschette (3) versehener Schaft (2) relativ zum Rollgestell nach hinten kippen kann, und mit einer Bremse (17, 18), die auf einem Träger (9) montiert ist, welcher auf dem Rollgestell gelenkig befestigt ist und betätigt wird, wenn der Schaft bzw. seine Manschette nach hinten kippt, **dadurch gekennzeichnet, dass** der Träger der Bremse ein einarmiger Hebel (9) ist, der sich oberhalb der beiden hinteren Rollen (7, 8) erstreckt und dessen eines Ende am Rollgestell an einem vor den beiden hinteren Rollen liegenden Punkt (10) angelenkt ist und dessen anderen Ende gelenkig mit einem Übertragungsstück (12; 21; 25; 28) verbunden ist, das sich über dem Rollgestell hinter dem Schuh erstreckt und dazu bestimmt ist, wenigstens beim Zurückbeugen des Beins durch den Schuh mitgenommen zu werden, und dass die Bremse (17, 18) oberhalb der Rollenachsen liegt, derart, dass das Rückwärtskippen des Schuhschafts bzw. der Schuhmanschette zur Folge hat, dass die Bremse wenigstens auf die hintere Rolle in einer wenigstens näherungsweise senkrechten Richtung wirkt.

2. Rollschuh nach Anspruch 1, **dadurch gekennzeichnet, dass** die Bremse aus wenigstens einem Rotationskörper besteht, der auf einer in zwei vertikale Längsöffnungen (19, 20) eingreifenden Achse (16) montiert ist.

3. Rollschuh nach Anspruch 2, **dadurch gekennzeichnet, dass** die Bremse aus einem Paar von Scheiben (17, 18) besteht, die frei drehbar und verschiebbar auf der Achse (16) montiert sind, und dass die einander zugewandten Seiten dieser Scheiben wenigstens näherungsweise kegelstumpfförmig sind und die entgegengesetzten Seiten mit einem Bremsbelag versehen sind, der zum Bremsen mit dem Rollgestell (1) zusammenwirkt.

4. Rollschuh nach einem der Ansprüche 1 bis 3, **dadurch gekennzeichnet, dass** die Bremse zwischen den beiden hinteren Rollen (7, 8) derart angeordnet ist, dass diese beiden Rollen gleichzeitig gebremst werden.

5. Rollschuh nach einem der Ansprüche 1 bis 4, **dadurch gekennzeichnet, dass** das Übertragungsstück aus einer Stange (12; 21) besteht, die mit dem Schaft (2) des Schuhs bzw. seiner Manschette (3) verbunden ist.

6. Rollschuh nach Anspruch 5, **dadurch gekennzeichnet, dass** diese Stange (21) mit einem Gewinde versehen und mit dem Schaft bzw. seiner Manschette mit Hilfe einer Hülse (22) verbunden ist, die auf die Gewindestange geschraubt ist.

7. Rollschuh nach Anspruch 6, **dadurch gekennzeichnet, dass** die Hülse (22) lösbar am Schaft bzw. an der Manschette festgehakt ist.

8. Rollschuh nach einem der Ansprüche 1 bis 4, **dadurch gekennzeichnet, dass** das Übertragungsstück (25; 28) in der oberen Stellung durch ein elastisches Mittel (27; 31) gehalten wird und der Schaft (2) bzw. seine Manschette (3) beim Zurückkippen an diesem Übertragungsstück anstösst und die Bremse betätigt.

9. Rollschuh nach Anspruch 8, bei welchem der Schaft (2) des Schuhs mit einer Manschette (3) versehen ist, **dadurch gekennzeichnet, dass** das Übertragungsstück eine Stange (28) ist, welche durch den Schaft des Schuhs geführt wird, wobei die Manschette (3) beim Zurückkippen gegen das obere Ende dieser Stange stösst und auf diese drückt.

10. Rollschuh nach Anspruch 9, **dadurch gekennzeichnet, dass** die Stange (28) mit dem Hebel (9) durch ein eine Durchführung mit Schraubenmutter (33) aufweisendes Gelenk (32) verbunden ist, was die aktive Länge der Stange zu verändern erlaubt.

## Claims

1. In-line roller skate, comprising a chassis (1) on which, on the one hand, at least three rollers (5, 6, 7, 8) and, on the other hand, a boot are mounted, the upper (2) of which boot, optionally fitted with a collar (3) is capable of tilting rearward relative to the chassis, and a brake (17, 18), mounted on a support (9) articulated on to the chassis and actuated by the rearward tilting of the upper, or of its collar, **characterized in that** the brake support is a second-class lever (9) which extends above the two rear rollers (7, 8) and one end of which is articulated on to the chassis at a point (10) located in front of the two rear rollers, and the other end (11) of which is articulated with a transmission part (12, 21; 25; 28) extending above the chassis, to the rear of the boot and which is intended to be moved by the boot at least when the leg flexes rearward, and **in that** the brake (17, 18) is located above the axles of the rollers, so that the rearward tilting of the upper of the boot, or of its collar, has the effect of applying the brake at least on the rear roller in an at least approximately vertical direction.

2. Skate as claimed in claim 1, **characterized in that** the brake consists of at least one axisymmetric body mounted on an axle (16) engaged in two vertical slots (19, 20) in the chassis.

3. Skate as claimed in claim 2, **characterized in that** the brake consists of a pair of disks (17, 18), mounted so that they are free to rotate and translate on the axle (16), the facing faces of these disks being at least approximately frustoconical, and the opposite faces being fitted with a brake lining which interacts with the chassis (1) in order to effect braking.

4. Skate as claimed in any one of the claims 1 to 3, **characterized in that** the brake is located between the two rear rollers (7, 8), so as to brake simultaneously on these two rollers.

5. Skate as claimed in any one of the claims 1 to 4, **characterized in that** the transmission part consists of a bar (12; 21) connected to the upper (2) of the boot, respectively to the collar (3) thereof.

6. Skate as claimed in claim 5, **characterized in that** the bar (21) is screw-threaded and connected to the upper, or to its collar, by means of sleeve (22) screwed on to the screw-threaded bar.

7. Skate as claimed in claim 6, **characterized in that** the sleeve (22) is releasably attached to the upper, or to the collar.

8. Skate as claimed in any one of the claims 1 to 4, **characterized in that** the transmission part (25; 28) is held in an upper position by an elastic means (27), the upper (2), or its collar (3), abutting on this transmission part and actuating the brake, when it tilts rearward.

9. Skate as claimed in claim 8, in which the upper (2) of the boot is fitted with a collar (3), **characterized in that** the transmission part consists of a bar (28) which is guided by the upper of the boot, the collar (3) abutting against the upper end of this bar when it tilts rearward, and pushing on the bar.

10. Skate as claimed in claim 9, **characterized in that** the bar (28) is connected to the lever (9) by an articulation with an insert (32) and nut (33), making it possible to modify the active length of the bar.
